# EUROPÄISCHE PATENTSCHRIFT

(11) **EP 1 675 986 B1**
(45) Veröffentlichungstag und Bekanntmachung des Hinweises auf die Patenterteilung: **09.12.2009**
(21) Anmeldenummer: 04790495.8
(22) Anmeldetag: 15.10.2004
(51) Int. Cl.: D03D 47/34

(54) **VERFAHREN ZUM EINSTELLEN DER FADENSPANNUNG, UND PROJEKTIL- ODER GREIFERWEBMASCHINE**
METHOD FOR THE ADJUSTMENT OF THE THREAD TENSION, AND GRIPPER SHUTTLE LOOM OR RAPIER LOOM
PROCEDE DE REGLAGE DE LA TENSION D'UN FIL ET MACHINE A TISSER A PROJECTILE OU A PINCES

(30) Priorität: 21.10.2003 DE 10348872
(43) Veröffentlichungstag der Anmeldung: 05.07.2006
(73) Patentinhaber: IRO AB, 523 22 Ulricehamn (SE)
(72) Erfinder: JOSEFSSON, Pär, S-507 65 Bor s (SE); THOLANDER, Lars, Helge, Gottfried, S-310 42 Haverdal (SE)
(74) Vertreter: Grünecker, Kinkeldey, Stockmair & Schwanhäusser Anwaltssozietät
(86) Internationale Anmeldenummer: PCT/EP2004/011656
(87) Internationale Veröffentlichungsnummer: WO 2005/040470

(56) Entgegenhaltungen:
- EP-A- 0 357 975
- EP-A- 0 475 892
- EP-A- 0 634 509
- DE-A1- 10 103 342
- US-B1- 6 418 977

## Beschreibung

Die Erfindung betrifft ein Verfahren gemäß Oberbegriff des Patentanspruchs 1 und eine Projektil- oder Greiferwebmaschine gemäß Oberbegriff des Patentanspruchs 9.

Für eine ökonomische Produktion in modernen Projektil- oder Greiferwebmaschinen sind möglichst kurze Einstellzeiten wichtig. Der optimale Betrieb der Webmaschine hängt besonders vom variierenden Schussfadenspannungsverlauf während jedes Eintrags ab. Unterschiedliche Fadenqualitäten benötigen unterschiedliche Fadenspannungs-Einstellungen. Bisher wurden die Einstellungen nach dem Prinzip von "trial and error" durch Personal vorgenommen, wobei die Zeitdauer und die Schritte bis zum Erreichen einer zufriedenstellenden Einstellung von der Erfahrung und der Sorgfalt des Personals abhingen, worauf jedoch die Hersteller von Webmaschinenzubehör und/oder die Maschinenhersteller keinen Einfluss hatten.

Speziell bei Projektil- und Greiferwebmaschinen sind nicht nur die gesteuerte Fadenbremse und der Tensiometer dominierende Reibungsbereiche im Fadenweg, die auf den Fadenspannungsverlauf Einfluss nehmen, sondern ist am Fadenliefergerät eine weitere, ungesteuerte Fadenbremsvorrichtung (Borstenbremse oder Flexbremse eines individuell wählbaren Typs) vorgesehen, die Reibung erzeugt. Alle diese Komponenten wirken je nach Fadenqualität und Bremsvorrichtungstyp unterschiedlich und erfordern ein mühsames Herantasten an eine optimale Bremssteuerung der gesteuerten Fadenbremse.

Da dieses Problem hinlänglich bekannt ist, wurden Projektil- und Greiferwebmaschinen entwickelt, die durch Kooperation zwischen Maschinenherstellern und Maschinenzubehörherstellern eine Feedback-Steuerung mit einem elektrischen Tensiometer für die steuerbare Fadenbremse enthalten (EP 0 357 975 A und EP 0 634 509 A).

Bei dem aus EP 0 357 975 A bekannten Verfahren wird zur Bremssteuerung insbesondere in der Anlaufphase eine der Schussfadenqualität zugeordnete Fadenspannungs-Sollcharakteristik in die Bremssteuerung eingegeben, und wird dann durch probeweises Eingeben von Parametern durch den Bediener eine passende Bremsbetätigungscharakteristik gesucht. Dabei hängt die Anzahl der erforderlichen Schritte und die Dauer bis zum Erzielen einer zufriedenstellenden Einstellung von der Erfahrung und der Sorgfalt des Bedieners ab, da dieser keinerlei für die zu verarbeitende Fadenqualität und die vorhandene Maschinenausstattung eindeutigen Vorgaben zur Bremsbetätigungscharakteristik zur Verfügung hat.

Bei dem aus EP 0 634 509 A bekannten Verfahren wird ebenfalls als Führungsgröße für eine adaptive Anpassung der Bremssteuerung ein in Abhängigkeit von der Fadenqualität gewählter Verlauf der Fadenspannung eingegeben, und werden nachfolgend Korrekturen des jeweiligen Zeitpunkts der Bremsbetätigung und der Bremsstärke mangels eindeutiger Vorgaben zur Bremsbetätigungscharakteristik nach dem "trial and error"-Prinzip vorgenommen. Dies ist mühsam und zeitaufwendig und hängt im Resultat nur von der Erfahrung und der Sorgfalt des Bedieners ab, worauf jedoch weder Maschinenhersteller noch Maschinenzubehörhersteller Einfluss haben, die natürlich am besten wissen, wie am schnellsten eine optimale Einstellung der Fadenspannung vorzunehmen wäre.

Der Erfindung liegt die Aufgabe zugrunde, ein Verfahren der eingangs genannten Art und eine Projektil- oder Greiferwebmaschine anzugeben, mit denen rasch und vor allem bedienerfreundlich eine optimale Einstellung der Fadenspannung für den Produktionsbetrieb erreichbar ist.

Die gestellte Aufgabe wird mit den Merkmalen des Anspruchs 1 und des Anspruchs 9 gelöst.

Anhand des in Vorversuchen ermittelten und bei den Vorversuchen optimale Fadenspannungskonditionen liefernden Expertenresultats in Form wenigstens einer Bremssteuercharakteristik hat der Bediener beim Einstellen der ihm zugeteilten Projektil- oder Greiferwebmaschinen ein bedienerfreundliches Werkzeug zur Hand, mit dem er für die Anlaufphase beispielsweise nach einer Umstellung der Webmaschine gleich eine "sichere" Grundeinstellung erhält, mit der die Webmaschine in den meisten Fällen in Betrieb zu nehmen ist, wobei allein durch Eingabe des passenden Expertenresultats ein relativ hohes Zuverlässigkeitsniveau erreicht wird, ohne dass der Bediener hierzu eine "trial and error"-Methode mühsam durchzuführen hätte.

Zweckmäßig werden den Fadenqualitäten zugeordnete Expertenresultate zur Bremsbestätigungscharakteristik bei den Vorversuchen ermittelt und in das Expertensystem eingegeben. Es kann dann der Bediener, falls überhaupt noch notwendig, ausgehend von der schon recht guten Grundeinstellung durch zumindest die Bremsbetätigungscharakteristik mit Hilfe eindeutiger Parametereingaben problemlos eine rasche Feineinstellung zu einer optimalen Fadenspannungskondition auch in dieser Webmaschine durchführen. Unter eindeutig ist zu verstehen, dass diese Parametereingaben sich für den Bediener ohne weiteres aus fadenspezifischen Parametern und/oder webmaschinenspezifischen oder webmaschinenausstattungs-spezifischen Voraussetzungen ableiten lassen, und nicht grundsätzlich nur auf der Erfahrung oder dem Gefühl des Bedieners beruhen. Da die Expertenresultate für unterschiedliche Fadenqualitäten eindeutig codiert sind, kann der Bediener, sobald er sich über die zu verarbeitende Fadenqualität informiert oder informiert worden ist, problemlos anhand des Codes das richtige Expertenresultat in das Expertensystem eingeben, das dann von sich aus zumindest die Bremsbetätigungscharakteristik einstellt, die bei den Vorvorsuchen bereits optimale Fadenspannungskonditionen für eine gleichwertige Fadenqualität lieferte. Damit ist der Bediener in die Lage versetzt, die Webmaschine rasch überhaupt zum Laufen zu bringen, ohne sich selbst erst mühsam an eine solche passende Einstellung herantasten zu müssen. Die Einstellung kann demzufolge auch von relativ ungeübtem Personal rasch durchgeführt werden.

Die Projektil- oder Greiferwebmaschine ist durch das intelligente und programmierte Expertensystem gewinnbringend ergänzt, das bedienerfreundlich rasch die richtige Einstellung der Fadenspannungskonditionen nur mittels eines einfachen, vorab festgelegten Codes ermöglicht. Dadurch werden die Einstell-Erfahrungen der Hersteller unabhängig vom Erfahrungsstand des Bedieners in die Webmaschine eingepflanzt.

Da gemäß einer besonders zweckmäßigen Verfahrensvariante sowohl eine Bremsbetätigungscharakterigtik als auch eine Fadenspannungs-Sollcharakteristik für die zu verarbeitende Fadenqualität nur durch Eingabe des richtigen Codes eingestellt werden, und zwar für Charakteristika, die vorab durch von Experten unter gleichwertigen Bedingungen durchgeführte Vorversuche als optimal ermittelt wurden, entfällt für die Anlaufphase beispielsweise nach einer Maschinenumstellung das mühselige Probieren. Das Personal ist dieser qualitativ von Erfahrungen und einer hohen Sorgfalt abhängigen Prozedur enthoben. Falls überhaupt erforderlich, kann eine Feineinstellung bereits ausgehend von einem hohen Zuverlässigkeitsniveau ausgeführt werden, und zwar mit Hilfe eindeutiger Parametereingaben, die sich aus der Fadenqualität und/oder der Maschinenausstattung zwangsweise ergeben und vom Bediener keine besondere Erfahrung oder Sorgfalt erfordern. Da die Expertenresultate auf hochwertigen Erfahrungen der Maschinen- und Maschinenzubehör-Hersteller beruhen, erfolgt die Einstellung zumindest für die Anlaufphase rasch und zielführend. Das Verfahren ist außerordentlich bedienerfreundlich, da das vorgesehene programmierte elektronische Expertensystem nur die Eingabe des richtigen Codes erfordert, den der Bediener für die zu verarbeitende Fadenqualität sofort versteht und richtig anwenden kann. Mit Eingabe des richtigen Codes wird das Expertensystem bereits auf ein hohes Zuverlässigkeitsniveau der Einstellung gebracht, von dem ausgehend das Personal rasch und bedienerfreundlich zu optimalen Fadenspannungskonditionen gelangt.

Dabei wird zweckmäßig das eingegebene Expertenresultat direkt angewandt, d.h. die Anlaufphase mit den durch die Eingabe vorgenommenen Einstellungen begonnen. Alternativ ist es jedoch möglich, dass das Expertenresultat mit wenigstens einem eindeutigen, für die Webmaschine und/oder die Fadenqualität spezifischen Parametern modifiziert durch das Expertensystem angewandt wird. Falls beispielsweise eine spezielle aggressive und/oder milde Fadenbremsvorrichtung am Fadenliefergerät vorgesehen sein sollte, kann beispielsweise durch Eingeben des Parameters "aggressive Borstenbremse", was der Bediener ohne nennenswerte Erfahrung erkennt, die Einstellung durch das Expertenresultat gleich modifiziert und in modifizierter Form angewandt werden, beispielsweise indem die Bremsbetätigungscharakteristik wegen der aggressiven Bremsvorrichtung im Liefergerät etwas zurückgenommen wird.

Günstig ist es, falls jedes Expertenresultat für die Fadenqualität mit einer Garntypengruppen-Codierung oder einer Fadennummer- und Fadenmaterialcodierung, oder mit anderen, fadenspezifischen Parametercodierungen eindeutig codiert wird, die der Bediener ohne nennenswert zu überlegen direkt dem durch ihn zu verarbeitenden Fadenmaterial leicht zuzuordnen ist, so dass er leicht den richtigen Code eingibt. Hiefür kann beispielsweise das Expertensystem so programmiert sein, dass es selbsttätig nach Eingabe der Fadennummer und des Fadenmaterials das passende Expertenresultat abruft und anwendet.

Obwohl mittels des eingegebenen Expertenresultats bereits relativ gut passende Einstellungen gefunden werden, lässt es sich nicht vollständig ausschließen, dass individuelle Charakteristika des Schussfadenmaterials und/oder der reibungserzeugenden Komponenten im Fadenweg zu geringfügigen Abweichungen gegenüber den optimalen Fadenspannungskonditionen bei den durchgeführten Vorversuchen führen könnten. Deshalb ist es zweckmäßig, das Expertensystem so zu programmieren, dass zumindest in der Anlaufphase Vergleiche mit gemessenen Fadenspannungs-Istwerten durchgeführt und zur Optimierung Korrekturwerte abgeleitet werden. Ein solcher abgeleiteter Korrekturwert wird dann entweder bedienerseitig dargestellt, so dass das Personal eine entsprechende Feineinstellung bequem und bedienerfreundlich vorzunehmen vermag, oder gleich in einem selbstlernenden System (geschlossene Regelschleife) intern automatisch verarbeitet. Eine solche Feineinstellung ist mit wenig Aufwand und rasch durchführbar, da bereits von relativ gut zu der zu verarbeitenden Schussfadenqualität passende Grundeinstellungen der Bremsbetätigungscharakteristik und der Fadenspannungs-Sollcharakteristik vorliegen, so dass Nachkorrekturen bereits ausgehend von einem relativ hohen Zuverlässigkeitsniveau der Einstellungen durchführbar sind.

Zur Überwachung und durch das und zur Information des Personals ist es zweckmäßig, die durch den Code eingestellte Bremsbetätigungscharakteristik und die gegebenenfalls eingestellte Fadenspannungs-Sollcharakteristik bedienerseitig darzustellen, beispielsweise in einem Display, und vorzugsweise zur Modifizierung unter Eingeben eindeutiger Parameterwerte durch den Bediener. Besonders zweckmäßig ist hierfür ein Menü konfiguriert, das dem Bediener vorformulierte Fragen zu eindeutigen Parametern anbietet, die er auf der Basis der an der Webmaschine gegebenen Ausstattung und auch bezüglich des Fadenmaterials beantwortet und dadurch zusätzliche zur Modifizierung im Expertensystem verarbeitete Informationen liefert, die das Expertensystem entsprechend verwertet.

Zweckmäßig wird ferner das jeweilige Expertenresultat aus mehreren verschiedenen, über einen Eintragvorgang innerhalb des Eintragwinkelbereiches oder der Eintragzeitdauer verteilten Bremsbetätigungsniveaus und/oder Fadenspannungs-Sollwerten gebildet, oder aus die Bremsbetätigungscharakteristik bzw. die Fadenspannungs-Sollwertcharakteristik repräsentierenden Kurven oder Tabellen. Dies ist im Hinblick darauf zweckmäßig, dass innerhalb eines Eintragvorgangs Phasen auftreten, die hinsichtlich der Fadenspannung unterschiedlich kritisch sind.

Zweckmäßig sind in der Projektil- oder Greiferwebmaschine mit dem eingegebenen Expertenresultat sowohl eine Bremsbetätigungscharakteristik als auch eine zugeordnete Fadenspannungs-Sollcharakteristik gemeinsam einstellbar. Dann ist es besonders einfach, anhand von Abweichungen der durch das Arbeiten der gesteuerten Fadenbremse erzielten Fadenspannungs-Istcharakteristik von der Fadenspannungs-Sollcharakteristik Feineinstellungen vorzunehmen.

Das Expertensystem ist zweckmäßig programmiert zum Generieren wenigstens eines anhand eines Vergleiches zwischen gemessenen Fadenspannungswerten und der Fadenspannungs-Sollcharakteristik ermittelten Korrekturwerts für die Bremsbestätigungscharakteristik und/oder die Fadenspannungs-Sollcharakteristik. Der Korrekturwert sollte zur bedienerseitigen Eingabe anzeigbar und/oder bei der Bremssteuerung automatisch, vorzugsweise durch das Expertensystem, verarbeitbar sein.

Das Expertensystem sollte weiterhin programmiert sein zum bedienerseitigen Darstellen der eingestellten Charakteristika, z.B. in einem Display, und vorzugsweise zur Überwachung und/oder zur bedienerseitigen Modifizierung mittels eindeutiger Parametereingaben, vorzugsweise unter Nutzen eines konfigurierten Bediener-Abfrage-Menüs. Der Bediener braucht dann seine eigene Erfahrung gar nicht zurate zu ziehen, weil er von dem Expertensystem geführt wird und dabei nach eindeutigen Parametern gefragt wird, die das Expertensystem entsprechend verarbeitet.

Schließlich sollte das Expertensystem auch programmiert sein zum Abrufen zumindest der Webmaschinengeschwindigkeit und/oder der Webbreite, um diese Informationen bei der Bremssteuerung zu berücksichtigen. Denn Änderungen der Webmaschinengeschwindigkeit, beispielsweise, können einen deutlichen Einfluss auf die Fadenspannungskonditionen im Betrieb und in der Anlaufphase haben. Da die Expertenresultate auf Vorversuchen auch mit unterschiedlichen Webmaschinengeschwindigkeiten, beispielsweise, basieren, kann sich das Expertensystem anhand der Geschwindigkeitsinformation selbsttätig passend einstellen, oder vom Bediener entsprechende Feineinstellungen anfordern.

Im einfachsten Fall wählt der Bediener den Fadentyp im Steuerpaneel der Webmaschine. Das Expertensystem setzt dann beispielsweise für die Anlaufphase die passende Bremscharakteristik, und gegebenenfalls die passende Fadenspannungs-Sollcharakteristik zur Anwendung bereit. Die Informationen zur Webmaschinengeschwindigkeit, Webbreite, Maschinenposition (d.h. Winkelbereich der jeweiligen Greifer- oder Projektilpositionen innerhalb eines Eintragvorgangs, in welchen die korrekte Fadenspannung besonders wichtig ist) werden vom Expertensystem in Kombination mit dem gewählten Fadentyp berücksichtigt. Den Fadentyp oder eine Fadentypgruppe kann der Bediener beispielsweise eingeben anhand spezifischer Fadenparameter. Zusätzlich oder alternativ kann der Bediener andere spezifische Fadenparameter eingeben, wie das Fadenmaterial, die Dicke, die Elastizität, oder die Ausrüstung. Gegebenenfalls ist in der Webmaschine sogar ein sogenannter Fadenqualitätssensor vorgesehen, der einige oder alle relevanten fadenspezifischen Parameter selbsttätig feststellt und an das Expertensystem übermittelt. Das Expertensystem kann für den Bediener dann leicht verständlich verschiedene alternative Informationen bereitstellen, beispielsweise im Steuerpaneel der Webmaschine, und so, dass die Charakteristika, die zunächst automatisch gesetzt sind, sogar modifiziert werden können. Vom Bediener vorgenommene Modifikationen der eingestellten Charakteristika können ebenfalls dargestellt und aufgezeichnet werden. Aus dem Fadentyp und gegebenenfalls eingegebenen Maschinenparametern resultiert dann die endgültige Bremseinstellung, die angezeigt werden kann. Ferner können zusätzliche Eingaben gemacht werden, um beispielsweise die Reibungsverhältnisse vorab zu kennen und bei der Einstellung zu berücksichtigen, indem die Fadenspannung mit einer bekannten Bremseinstellung der gesteuerten Fadenbremse, z.B. im bremsfreien Zustand, gemessen und das Resultat dem Expertensystem zur zusätzlichen Information eingegeben wird. Dabei kann der Faden beispielsweise von Hand oder mit einem "langsamen Schuss" der Webmaschine eingezogen werden. Ein solches Spannungstest kann automatisch als Programmroutine vom Expertensystem über die Webmaschinensteuerung veranlasst werden, oder auch nach Bedarf durch ein Kommando durch den Bediener. Ein solcher Spannungstest kann vor dem Anlaufen durchgeführt werden, oder nach einem Fehlversuch eines Anlaufes zur Verbesserung der Einstellung. Zusätzliche Eingaben zur Spannungscharakteristik durch den Bediener können beispielsweise vorgenommen werden durch einen leicht verständlichen Nummerncode, oder einen Code, der Parameter anderer Elemente darstellt, die die Spannung beeinflussen können, z.B. einen Code für den Typ des Liefergerätes, für den Typ und die Aggressivität oder Milde der Bremsvorrichtung am Liefergerät, wobei im letztgenannten Fall unterschiedliche Kraftstufen beispielsweise durch Eingaben wie "niedrig, mittel, hoch oder dgl." getätigt und vom Expertensystem entsprechend berücksichtigt werden.

Anhand der Zeichnung wird eine Ausführungsform des Erfindungsgegenstandes erläutert. Es zeigen:
- Fig. 1: schematisch eine Greiferwebmaschine, und
- Fig. 2: unterschiedlichen Fadenqualitäten zugeordnete Expertenresultate zum Einstellen der Schussfadenspannung in der Greiferwebmaschine bei- spielsweise von Fig. 1.

Das erfindungsgemäße Verfahren wird anhand einer Greiferwebmaschine L (Fig. 1) erläutert, obwohl es auch für eine Projektilwebmaschine (nicht gezeigt) brauchbar ist.

In der Greiferwebmaschine L übernimmt ein Bringergreifer 4 das freie Ende des von einem Fadenselektor 3 angebotenen Schussfadens Y aus einem Fadenkanal (es können mehrere Fadenkanäle vorgesehen sein), beschleunigt den Schussfaden Y aus dem Stillstand, und transportiert das freie Fadenende bis in die Mitte eines Webfaches 2, wo ein Nehmergreifer 5 bereitsteht und das freie Fadenende übernimmt und bis zum gegenüberliegenden Geweberand transportiert.

In einer nicht gezeigten Projektilwebmaschine wird der vom Fadenselektor bereitgehaltene Schussfaden mittels eines Projektils in einem Zug durch das Webfach bis zum anderen Geweberand gezogen.

Bei der Greiferwebmaschine L sind hinsichtlich der Fadenspannung kritische Phasen jedes Eintragvorgangs beispielsweise: Die anfängliche Übernahmephase durch den Bringergreifer 4, die Übergabephase vom Bringergreifer 4 zum Nehmergreifer 5, und die Endphase der Nehmergreiferbewegung. Bei einer nicht gezeigten Projektilwebmaschine sind hinsichtlich der Fadenspannung kritische Phasen beispielsweise: Die Anfangsphase und Ergreifen des Schussfadens durch das Projektil, die anfängliche Beschleunigungsphase des Projektils, die Endphase der Projektilbewegung und das eigentliche Ende des Eintragvorgangs. In solchen kritischen Phasen sollen bestimmte Fadenspannungswerte nicht überschritten oder unterschritten werden, um eine optimale Operation der Webmaschine zu erzielen, wobei eine elektronisch gesteuerte Fadenbremse B im Fadenweg verwendet wird, die es ermöglicht, die auf den Schussfaden 4 ausgeübte Bremskraft innerhalb des Eintragvorgangs zu variieren.

Die in Fig. 1 gezeigte Greiferwebmaschine L weist ein Webfach 2, einen Fadenselektor 3 (insbesondere im Fall mehrerer Fadenkanäle) und Bringer- und Nehmergreifer 4, 5 auf. Die Operation der Greiferwebmaschine wird durch eine elektronische Steuerung C1 durchgeführt, in der eine Eingabesektion 11 und eine Anzeigesektion 12, z.B. ein Display, vorgesehen sind. Der jeweilige Fadenkanal enthält ein Fadenliefergerät F, das den Schussfaden Y einer bestimmten Qualität von einer Vorratsspule 1 abnimmt, auf einem Speicherkörper 6 zwischenspeichert, und durch eine zum Fadenliefergerät F gehörende Bremsvorrichtung 8 gegebenenfalls durch eine stationäre Abzugsöse 7 nach Bedarf intermittierend abziehen lässt. Das Fadenliefergerät F besitzt eine eigene elektronische Steuerung C2, die gegebenenfalls (nicht gezeigt) mit der Webmaschinensteuerung C1 verknüpft sein kann.

Im Fadenweg sind stromab des Fadenliefergeräts F eine elektronisch gesteuerte Fadenbremse B mit einem Betätiger 9, z.B., eine Lamellenbremse etwa gemäß WO 03/033385 A, und stromab der gesteuerten Fadenbremse B in diesem Fall ein elektronischer Tensiometer T zum Messen der Schussfaden-Istspannung (Messwert b) vorgesehen. Der Tensiometer könnte auch entfallen. Die gesteuerte Fadenbremse B ist durch eine elektronische Steuerung C3 steuerbar, die dem Betätiger 9 einen Strom einer bestimmten Stärke oder eine Spannung einer bestimmten Stärke zuführt, um die Fadenbremse zwischen einer bremsfreien Stellung und unterschiedlichen Bremsstärken einzustellen. Der Tensiometer T ist an die Steuerung C3 angeschlossen (Feedback-Regelschleife). Die Steuerung C3 kann an die Webmaschinensteuerung C1 angeschlossen sein, beispielsweise um Informationen zur Arbeitsgeschwindigkeit der Webmaschine und/oder der Webbreite bzw. zur jeweiligen Position des Nehmer- und Bringergreifers 5 zu erhalten.

Erfindungsgemäß ist ferner ein elektronisches, programmiertes Expertensystem 10 vorgesehen, das in Fig. 1 Teil der Steuerung C3 der gesteuerten Fadenbremse B oder an diese anschließbar ist. Alternativ könnte das Expertensystem E auch an die Webmaschinensteuerung C1 angeschlossen oder in diese eingegliedert sein. Das Expertensystem E besitzt eine Eingabe- (und gegebenenfalls Anzeige)sektion 10, an der beispielsweise unterschiedlichen zu verarbeitenden Fadenqualitäten zugeordnete Codes Y1 bis Y5 und ggfs. weitere Parameter zum Schussfaden und/oder der Maschinenausstattung eingegeben werden können. Das Expertensystem E konvertiert den jeweils eingegebenen Code Y1 bis Y5 zumindest in eine bestimmte Bremsbetätigungscharakteristik (elektrische Strom- oder Spannungswerte) und ggfs. auch in wenigstens eine Fadenspannungs-Sollcharakteristik. Die Eingabe wird entweder im Expertensystem E oder in der Steuerung C3 verarbeitet, um einerseits die Fadenbremse B zum jeweils richtigen Zeitpunkt und mit der richtigen Bremskraft zu betätigen. Ggfs. werden schon jetzt die Messwerte b des Tensiometers mit der Fadenspannungs-Sollcharakteristik verglichen.

Fig. 2 verdeutlicht die Codes Y1 bis Y5 für das Expertensystem E in Fig. 1, aus denen das Expertensystem E eine Bremsbetätigungscharakteristik A1 bis A5, und falls gewünscht zusätzlich auch eine Fadenspannungs-Sollcharakteristik B1 bis B5 herausliest und, z.B. in der Steuerung C3 eine entsprechende Einstellung vornimmt. Unter den Codes Y1 bis Y5 abgelegte Charakteristika sind im gezeigten Beispiel Millivoltwerte (für die Fadenspannungs-Sollcharakteristik z.B. Kraftwerte (in cN)), und sind vorab durch Versuche unter gleichwertigen Voraussetzungen ermittelt worden. Diese Versuche sind auf Vergleichswebmaschinen mit unterschiedlichsten Fadenqualitäten und unterschiedlichsten Ausstattungen durchgeführt worden, und repräsentieren Expertenresultate K1 bis K5 optimaler Einstellungen für die verschiedenen Fadenqualitäten.

Zum Einstellen der Fadenspannungskonditionen zumindest für die Anlaufphase der Greiferwebmaschine L von Fig. 1 wird wie folgt vorgegangen:

Die Webmaschinengeschwindigkeit und/oder die eingestellte Webbreite liegen in der Steuerung C3 vor. Über das Expertensystem E wird nun der zu der zu verarbeitenden Fadenqualität passende Code Y1 bis Y5 vom Bediener in der Eingabesektion 10 eingegeben. Die Codes Y1 bis Y5 sind beispielsweise den unterschiedlichen Fadenqualitäten so zugeordnet, dass der Bediener sofort weiß, welchen Code er für seine Fadenqualität zu nehmen hat. Alternativ ist es möglich, beispielsweise über die Eingabesektion der Webmaschine oder die Eingabesektion des Expertensystems E zumindest die Fadennummer und das Fadenmaterial einzugeben, so dass das Expertensystem den eingegebenen Informationen den richtigen Code Y1 bis Y5 wählt. Das zu dem Code Y1 bis Y5 gehörige Expertenresultat K1 bis K5 kann nur eine Bremsbetätigungs-Charakteristik A1 bis A5 sein (durch gestrichelte Enden der Blöcke in Fig. 2 angedeutet), oder zweckmäßig sogar eine Kombination aus einer jeweiligen Bremsbetätigungscharakteristik A1 bis A5 und einer zugehörigen Fadenspannungs-Sollwertcharakteristik B1 bis B5. Die Bremsbetätigungscharakteristik kann durch elektrische Spannungswerte, z.B. in Millivolt, und Winkelwerte bzw. Zeitwerte innerhalb eines Eintragvorgangs definiert sein. Die jeweilige Fadenspannungs-Sollcharakteristik B1 bis B5 kann durch Kraftwerte (in cN) und Winkel- bzw. Zeitwerte innerhalb eines Eintragvorgangs definiert sein, zweckmäßigerweise zugeordnet zu hinsichtlich der Fadenspannung unterschiedlich kritischen Abschnitten innerhalb des Eintragvorgangs, oder in Form einer die jeweilige Charakteristik definierenden, durch das Expertensystem E zu verarbeitenden Kurve. Als weitere Alternative ist es denkbar, dass der Bediener nicht nach dem Code Y1 bis Y5 zum Eingeben zu suchen braucht, sondern nur beispielsweise die Fadenzahl und das Fadenmaterial (YCT + Mat) eingibt, worauf das Expertensystem diesen Eingaben den richtigen Code Y1 bis Y5 zuordnet und entsprechende Einstellungen zumindest für die Anlaufphase vornimmt. Eine weitere Möglichkeit bestünde darin, einen Fadenqualitätssensor zu benutzen, der den Schussfaden abtastet und entsprechende Informationen an das Expertensystem E gibt oder dem Bediener anzeigt, was einzugeben ist. Eine weitere Möglichkeit besteht darin, dem Expertensystem Informationen einzugeben zu dem Typ oder den Eigenschaften der Bremsvorrichtung 8 des Fadenliefergeräts und/oder zum Typ des Fadenliefergeräts, wobei das Expertensystem so programmiert ist, dass es auch diese Informationen verwertet, wie auch die eingestellte Webmaschinengeschwindigkeit und/oder die eingestellte Webbreite.

Dann wird die Greiferwebmaschine L in Betrieb genommen und wird ein Eintragvorgang oder eine Reihe von Eintragvorgängen durchgeführt. Die vom Expertensystem E vorgenommenen Einstellungen können entweder in der Eingabesektion 10 oder in der Eingabesektion 11 der Webmaschinensteuerung für den Bediener angezeigt werden, der zusätzlich die Möglichkeit hat, durch weitere Parametereingaben die Einstellungen zu modifizieren.

Das Expertensystem E oder die Steuerung C3 ist zweckmäßig so programmiert, dass es bzw. sie Vergleiche der gemessenen Fadenspannungs-Istwerte b mit der eingestellten Fadenspannungs-Sollcharakteristik (Feedback-Steuerung) vornimmt, -und bei deutlichen, festgestellten Abweichungen einen Korrekturwert W ableitet. Dieser Korrekturwert W wird zweckmäßig für den Bediener dargestellt, damit der Bediener entsprechende Feineinstellungen vorzunehmen vermag, oder wird dargestellt und in einer geschlossenen Regelschleife (oder in der Steuerung C3) verwertet, beispielsweise um die Bremsbetätigungscharakteristik zu variieren, und eine weitgehende Übereinstimmung zwischen der gemessenen Fadenspannungs-Istcharakteristik und der eingestellten Fadenspannungs-Sollcharakteristik zu erreichen. Dann kann die Greiferwebmaschine normal betrieben werden und Ware weben. Die Steuerung C3 ist für eine adaptive Bremssteuerung ausgelegt, d.h., es können auch während des normalen Betriebs noch Feineinstellungen, z.B. kontinuierlich, durchgeführt werden, falls sich eine Veränderung der gewünschten Fadenspannungskonditionen abzeichnen sollte. Das Expertensystem E kann dann außer Funktion sein.

Mit der durch den Code Y1 bis Y5 eingestellten Bremsbestätigungscharakteristik A1 bis A5 des Expertenresultats K1 bis K5, das aus vielfältigen Vorversuchen stammt und dort zu optimalen Fadenspannungskonditionen für die jeweilige Fadenqualität führte, gibt auch bereits ohne die Fadenspannungs-Sollcharakteristik B1 bis B5 eine Grundeinstellung für die Fadenbremse B, mit der mit größter Wahrscheinlichkeit die Greiferwebmaschine problemlos in Betrieb zu nehmen ist, weil ein hohes Zuverlässigkeitsniveau definiert ist, von dem ausgehend der Bediener oder das Expertensystem selbst notwendig werdende Feineinstellungen oder Nachstellungen rasch und zielführend durchzuführen vermag. Besser ist es, die Expertenresultate K1 bis K5 jeweils als Kombinationen einer Bremsbetätigungscharakteristik und einer Fadenspannungs-Sollwertcharakteristik auszubilden, weil dann Vergleiche mit gemessenen Ist-Spannungswerten bequem durchzuführen und Korrekturmaßnahmen bedienerfreundlich zu veranlassen sind.

## Patentansprüche

1. Verfahren zum Einstellen der Fadenspannungskonditionen zumindest in der Anlaufphase einer elektronisch gesteuerten Projektil- oder Greiferwebmaschine (L), die in wenigstens einem Schussfadenkanal ein mit einer Bremsvorrichtung (8) ausgestattetes Liefergerät (F), und eine elektronisch gesteuerte Fadenbremse (B), aufweist, durch Eingeben und Verarbeiten einer zumindest der zu verarbeitenden Fadenqualität zugeordneten Charakteristik bei der Bremssteuerung der Fadenbremse (B), **dadurch gekennzeichnet, dass** als Expertenresultat (K1 bis K5) wenigstens eine Bremssteuercharakteristik (A1 bis A5, B1 bis B5) in Vorversuchen ermittelt wird, die bei den Vorversuchen eine weitgehend optimale Fadenspannungskondition liefert, und dass das Expertenresultat automatisch oder bedienerseitig in ein programmiertes elektronisches Expertensystem (E) der Webmaschine (L) eingegeben und unmittelbar oder mittelbar zumindest für die Anlaufphase bei der Bremssteuerung angewendet wird.

2. Verfahren nach Anspruch 1, **dadurch gekennzeichnet, dass** in den Vorversuchen mit unterschiedlichen Fadenqualitäten mehrere zumindest bei den Vorversuchen optimale Fadenspannungskonditionen liefernde Expertenresultate (K1 bis K5) von zumindest Bremsbetätigungscharakteristika (A1 bis A5) ermittelt werden, und dass ein zu der zu verarbeitenden Fadenqualität passendes Expertenresultat (K1 bis K5) mit zumindest einer Bremsbetätigungs-Charakteristik (A1 bis A5), vorzugsweise anhand eines Codes, ausgewählt und in das Expertensystem (E) der Webmaschine (L) eingegeben und angewendet wird.

3. Verfahren nach Anspruch 2, **dadurch gekennzeichnet, dass** jedes Expertenresultat (K1 bis K5) als eine Kombination einer einzustellenden und anzuwendenden Bremsbetätigungscharakteristik (A1 bis A5) und einer Fadenspannungs-Sollcharakteristik (B1 bis B5) gebildet und in das Expertensystem (E) eingegeben wird, wobei zur Feedback-Bremssteuerung ein Tensiometer (T) Messwerte der Ist-Fadenspannung liefert.

4. Verfahren nach Anspruch 1, **dadurch gekennzeichnet, dass** das Expertenresultat (K1 bis K5) im Expertensystem (E) mit wenigstens einem eindeutigen, für die Webmaschine- und/oder die Fadenqualität spezifischen Parameter modifiziert angewendet wird.

5. Verfahren nach Anspruch 2, **dadurch gekennzeichnet, dass** jedes Expertenresultat (K1 bis K5) für die Fadenqualität in Form eines Garntyp-Gruppencodes oder eines Fadennummer- und Fadenmaterial-Codes oder in Form anderer fadenspezifischer eindeutiger Parameter codiert wird.

6. Verfahren nach Anspruch 3, **dadurch gekennzeichnet, dass** zumindest in der Anlaufphase Vergleiche zwischen der der Bremsbetätigungscharakteristik (A1 bis A5) zugeordneten Fadenspannungs-Sollcharakteristik (B1 bis B5) und gemessenen Fadenspannungs-Istwerten (b) durchgeführt und zur Optimierung vom Expertensystem (E) Korrekturwerte (W) zum Korrigieren der Bremsbetätigungscharakteristik (A1 bis A5) und/oder der Fadenspannungs-Sollcharakteristik (B1 bis B5) abgeleitet und entweder bedienerseitig dargestellt oder intern automatisch verarbeitet werden.

7. Verfahren nach Anspruch 4, **dadurch gekennzeichnet, dass** die eingestellte Bremsbetätigungscharakteristik und die gegebenenfalls eingestellte Fadenspannungs-Sollcharakteristik bedienerseitig dargestellt wird bzw. werden, vorzugsweise zur Modifikation mit eindeutig für die Webmaschine- und/oder die Fadenqualität spezifischen Parametern.

8. Verfahren nach Anspruch 2 oder 3, **dadurch gekennzeichnet, dass** das jeweilige Expertenresultat (K1 bis K5) aus mehreren verschiedenen, über eine Eintragvorgang über einen Eintragwinkelbereich oder Eintragzeitbereich verteilten Bremsbetätigungsniveaus und/oder Fadenspannungs-Sollwerten oder aus die Bremsbetätigungscharakteristik und/oder Fadenspannungs-Sollcharakteristik repräsentierenden Kurven gebildet wird.

9. Projektil- oder Greiferwebmaschine (L) mit wenigstens einem Schussfadenkanal, in dem wenigstens ein mit einer Bremsvorrichtung (8) ausgestattetes Liefergerät (F), und eine elektronisch gesteuerte Fadenbremse (B), und mit einer elektronischen Steuerung (C1, C2, C3), die Steuersektionen für die Webmaschine, das Liefergerät und die Fadenbremse sowie eine Eingabesektion (10, 11) für zumindest auf die Fadenqualität bezogene Charakteristika aufweist, **dadurch gekennzeichnet, dass** zumindest eine Steuersektion (C3) ein elektronisches und programmiertes Expertensystem (E) umfasst, in das für die Bremssteuerung ein durch Vorversuche für die zu verarbeitende Fadenqualität ermitteltes Expertenresultat (K1 bis K5) eingebbar und mittels des eingegebenen Expertenresultats in der Webmaschine zumindest eine bei den Vorversuchen optimale Fadenspannungskonditionen liefernde Bremssteuercharakteristik (A1 bis A5) einstellbar ist.

10. Projektil- oder Greiferwebmaschine nach Anspruch 9, **dadurch gekennzeichnet, dass** mit dem eingegebenen Expertenresultat (K1 bis K5) eine Bremsbetätigungscharakteristik und eine zugeordnete Fadenspannungs-Sollcharakteristik gemeinsam einstellbar sind, wobei ein Tensiometer (T) zum Messen der ist-Fadenspannung vorgesehen und an das Expertensystem angeschlossen ist.

11. Projektil- oder Greiferwebmaschine nach Anspruch 10, **dadurch gekennzeichnet, dass** das Expertensystem (E) programmiert ist zum Generieren wenigstens eines anhand eines Vergleiches zwischen gemessenen Fadenspannungswerten (b) und der eingegebenen Fadenspannungs-Sollcharakteristik (B1 bis B5) ermittelten Korrekturwerts (W) für die Bremsbetätigungscharakteristik und/oder die Fadenspannungs-Sollcharakteristik, und dass ein generierter Korrekturwert (W) zur bedienerseitigen Eingabe darstellbar und/oder bei der Bremssteuerung automatisch, vorzugsweise durch das Expertensystem (E), verarbeitbar ist.

12. Projektil- oder Greiferwebmaschine nach Anspruch 9, **dadurch gekennzeichnet, dass** das Expertensystem (E) programmiert ist zum bedienerseitigen Darstellen der eingestellten Bremsbetätigungscharakteristik und/oder Fadenspannungs-Sollcharakteristik, vorzugsweise zur bedienerseitigen Überwachung und/oder Modifizierung mittels eindeutiger, für die Webmaschine- und/oder die Fadenqualität spezifischer Parametereingaben, vorzugsweise unter Konfigurieren eines Bediener-Abfrage-Menüs.

13. Projektil- oder Greiferwebmaschine nach Anspruch 9, **dadurch gekennzeichnet, dass** das Expertensystem (E) programmiert ist zum Abrufen zumindest der Webmaschinengeschwindigkeit und/oder der Webbreite zur internen Berücksichtigung bei der Bremssteuerung.

## Claims

1. Method of adjusting yarn tension conditions at least during the start-up phase of the operation of an electronically controlled projectile loom or rapier loom (L) comprising within at least one weft yarn channel an electronically controlled yarn brake (B) and a yarn feeding device (F) being equipped with a braking device (8) by inputting and processing at least one characteristic associated to the yarn quality being processed for controlling the controlled yarn brake (B) **characterised in that** at least one brake control characteristic (A1-A5, B1-B5) is determined by pre-trials as an expert result (K1-K5) which brake control characteristic delivers a largely optimal yarn tension condition, and that the expert result is input either automatically or by an operator into a programmed electronic expert system (E) of the loom (L) and is implemented directly or indirectly for controlling the controlled weft yarn brake (B) at least during the start-up phase of the loom (L).

2. Method according to claim 1, **characterised in that** a plurality of expert results (1 K1-K5) of brake control characteristics (A1-A5) are determined during the pre-trials for different yarn qualities which expert results delivered at least in the pre-trials optimal yarn tension conditions for the different yarn qualities, and that one expert result (K1-K5) including one brake control characteristic (A1-A5) is selected preferably by means of a code for the yarn quality to be processed, and is input into and implemented by the expert system (E) of the loom (L).

3. Method according to claim 2, **characterised in that** each expert result (K1-K5) is formed as a combination of a brake control characteristic (A1-A5) which is to be adjusted and implemented and of one yarn tension target characteristic (B1-B5), and that the combination is input into the expert system, while at the same time for achieving a feedback brake control a tension meter (T) is supplying measured values (b) of the actual yarn tension.

4. Method according to claim 1, **characterised in that** the expert result (K1-K5) is implemented in the expert system (E) after being modified with at least one clear parameter which is specific for the loom type and/or the yarn quality.

5. Method according to claim 2, **characterised in that** each expert result (K1-K5) is coded for the yarn quality in the form of a yarn type group code or a yarn count and yarn material code or in the form of other clear yarn specific parameters.

6. Method according to claim 3, **characterised in that** at least in the start-up phase comparisons are carried out between the yarn tension target character (B1-B5) as assigned to the selected brake control characteristic (A1-A5) and measured actual yarn tension values (b), that correction values (W) for correcting the brake control characteristic (A1-A5) and/or the yarn tension characteristic (B1-B5) are derived by the expert system (E) for optimisation purposes, and that the correction values (W) either are displayed to the operator or are automatically processed internally.

7. Method according to claim 4, **characterised in that** the adjusted yarn brake control characteristic and the, in some cases, adjusted yarn tension target characteristic is displayed to the operator, preferably in order to allow modifications by the operator by inputting parameters which are clear and specific for the loom type and/or the yarn quality.

8. Method according to claim 2 or claim 3, **characterised in that** the expert result (K1-K5) is formed of several different curves as distributed within an angle range or within a time range which curves represent brake actuation levels and yarn tension target values during one insertion process or even of curves representing the brake actuating characteristics and/or the yarn tension target characteristic.

9. Projectile loom or rapier loom (L), comprising at least one weft yarn channel including at least one yarn feeding device (F) having a braking device (8), and an electronically controlled yarn brake (B), and an electronic control (C1, C2, C3) having control sections for the loom, for the yarn feeding device, and for the controlled yarn brake, as well as having an input section (10, 11) for inputting at least characteristics related to the yarn quality, **characterised in that** at least one control section (C3) comprises an electronic and programmed expert system (E) for inputting an expert result (K1-K5) predetermined by pre-trials for the yarn quality to be processed and for controlling the yarn brake (B), and that at least one brake control characteristic (1) can be adjusted in the loom by means of the input expert result, which brake control characteristic (B) delivered optimal yarn tension conditions during the pre-trials.

10. Projectile loom or rapier loom (L) according to claim 9, **characterised in that** a brake control characteristic and a yarn tension target characteristic assigned to the brake control characteristic are set up jointly by means of the input expert result (K1-K5), wherein a tension meter (T) connected to the expert system (E) is provided for measuring the actual yarn tension.

11. Projectile loom or rapier loom (L) according to claim 10, **characterised in that** the expert system (E) is programmed for generating at least one correction value (W) for the brake control characteristic and/or for the yarn tension target characteristic, which correction value (W) is determined by a comparison between measured actual yarn tension values (B) and the input yarn tension target characteristic (B1-B5), and that a generated correction value (W) either is displaced to be input by an operator and/or is automatically processed for controlling the yarn brake, preferably by the expert system (E).

12. Projectile loom or rapier loom (L) according to claim 9, **characterised in that** the expert system (E) is programmed for displaying the adjusted brake actuating characteristic and/or the yarn tension target characteristic to an operator, preferably by configuring an operator inquiry menu, preferably in order to allow an operator to monitor or to modify the respective characteristic by inputting clear parameters which are specific for the loom and/or the yarn quality.

13. Projectile loom or rapier loom (L) according to claim 9, **characterised in that** the expert system (E) is programmed for retrieving at least the loom speed and/or the weaving width for internal consideration for controlling the yarn brake.

## Revendications

1. Procédé pour le réglage des états de tension d'un fil au moins lors de la phase de mise en marche d'une machine à tisser à projectile ou à pinces à commande électronique (L), laquelle présente, dans au moins un canal de fil de trame, un appareil d'alimentation (F) muni d'un dispositif tendeur (8) et un tendeur de fil à commande électronique (B), consistant à saisir et traiter une caractéristique associée au moins à la qualité du fil à transformer lors de la commande de freinage du tendeur de fil (B), **caractérisé en ce que** l'on détermine, en guise de résultat expert (K1 à K5), au moins une caractéristique de commande de freinage (A1 à A5, B1 à B5) lors d'essais préliminaires laquelle procure, lors des essais préliminaires, un état de tension du fil essentiellement optimal, et **en ce que** le résultat expert est saisi de manière automatique ou du côté utilisateur dans un système expert électronique programmable (E) de la machine à tisser (L) et est utilisé de manière directe ou indirecte au moins pour la phase de mise en marche lors de la commande de freinage.

2. Procédé selon la revendication 1, **caractérisé en ce que** lors des essais préliminaires avec différentes qualités de fils, on détermine plusieurs résultats experts (K1 à K5) procurant des états de tension du fil optimaux au moins lors des essais préliminaires pour au moins des caractéristiques d'actionnement du freinage (A1 à A5), et **en ce qu'**un résultat expert (K1 à K5) adapté à la qualité du fil à transformer avec au moins une caractéristique d'actionnement du freinage (A1 à A5) est sélectionné de préférence à l'aide d'un code, et est saisit et utilisé dans le système expert (E) de la machine à tisser (L).

3. Procédé selon la revendication 2, **caractérisé en ce que** chaque résultat expert (K1 à K5) est formé en tant que combinaison entre une caractéristique d'actionnement du freinage (A1 à A5) à régler et à utiliser et une caractéristique théorique de tension du fil (B1 à B5) et est saisit dans le système expert (E), moyennant quoi un tensiomètre (T) donne des valeurs mesurées de la tension du fil réelle pour la commande de freinage à rétroaction.

4. Procédé selon la revendication 1, **caractérisé en ce que** le résultat expert (K1 à K5) dans le système expert (E) est utilisé de manière modifiée avec au moins un paramètre univoque spécifique à la machine à tisser et/ou à la qualité du fil.

5. Procédé selon la revendication 2, **caractérisé en ce que** chaque résultat expert (K1 à K5) pour la qualité du fil est codé sous forme d'un code de groupe du type de fil ou d'un numéro de fil ou d'un code de matière du fil ou sous forme d'autres paramètres univoques spécifiques au fil.

6. Procédé selon la revendication 3, **caractérisé en ce que**, au moins lors de la phase de mise en marche, on réalise des comparaisons entre la caractéristique théorique de tension du fil (B1 à B5) associée à la caractéristique d'actionnement du freinage (A1 à A5) et des valeurs réelles de tension du fil mesurées (b), et **en ce que**, pour l'optimisation du système expert (E), des valeurs de correction (W) pour la correction de la caractéristique d'actionnement du freinage (A1 à A5) et/ou de la caractéristique théorique de tension du fil (B1 à B5) sont déduites, et sont soit représentées du côté utilisateur, soit traitées automatiquement en interne.

7. Procédé selon la revendication 4, **caractérisé en ce que** la caractéristique d'actionnement du freinage réglée et la caractéristique théorique de tension du fil réglée le cas échéant est et/ou sont représentées du côté utilisateur, de préférence pour la modification avec des paramètres univoques spécifiques pour la machine à tisser et/ou la qualité du fil.

8. Procédé selon la revendication 2 ou 3, **caractérisé en ce que** le résultat expert respectif (K1 à K5) est formé à partir de plusieurs niveaux d'actionnement du freinage différents répartis sur une plage angulaire ou une plage temporelle via un processus d'enregistrement et/ou de valeurs théoriques de tension du fil ou bien à partir de courbes représentant la caractéristique d'actionnement du freinage et/ou la caractéristique théorique de tension du fil.

9. Machine à tisser à projectile ou à pinces (L) avec au moins un canal de fil de trame, lequel présente au moins un appareil d'alimentation (F) muni d'un dispositif tendeur (8), et un tendeur de fil à commande électronique (B), et avec une commande électronique (C1, C2, C3), laquelle présente des sections de commande pour la machine à tisser, l'appareil d'alimentation et le tendeur de fil ainsi qu'une section de saisie (10, 11) pour des caractéristiques associées au moins à la qualité du fil, **caractérisée en ce que** au moins une section de commande (C3) comprend un système expert électronique et programmable (E), dans lequel on peut saisir un résultat expert (K1 à K5) pour la commande de freinage déterminé grâce à des essais préliminaires pour la qualité du fil à transformer, et **en ce que**, grâce au résultat expert saisit, on peut régler dans la machine à tisser au moins une caractéristique de commande de freinage (A1 à A5) offrant des états de tension du fil optimaux lors des essais préliminaires.

10. Machine à tisser à projectile ou à pinces selon la revendication 9, **caractérisée en ce que**, avec le résultat expert (K1 à K5) saisit, on peut régler ensemble une caractéristique d'actionnement du freinage et une caractéristique théorique de tension du fil, moyennant quoi un tensiomètre (T) pour mesurer la tension réelle du fil est prévu et est raccordé au système expert.

11. Machine à tisser à projectile ou à pinces selon la revendication 10, **caractérisée en ce que** le système expert (E) est programmé pour générer au moins une valeur de correction (W) déterminée à l'aide d'une comparaison entre des valeurs de tension du fil mesurées (b) et la caractéristique théorique de tension du fil saisie (B1 à B5) pour la caractéristique d'actionnement du freinage et/ou la caractéristique théorique de tension du fil, et **en ce qu'**une valeur de correction (W) générée peut être représentée pour la saisie côté utilisateur et/ou peut être traitée automatiquement lors de la commande de freinage, de préférence par le système expert (E).

12. Machine à tisser à projectile ou à pinces selon la revendication 9, **caractérisée en ce que** le système expert (E) est programmé pour la représentation, côté utilisateur, de la caractéristique d'actionnement du freinage réglée et/ou de la caractéristique théorique de tension du fil, de préférence pour la surveillance côté utilisateur et/ou la modification à l'aide de la saisie de paramètres univoques spécifiques pour la machine à tisser et/ou la qualité du fil, de préférence en configurant un menu utilisateur d'interrogation.

13. Machine à tisser à projectile ou à pinces selon la revendication 9, **caractérisée en ce que** le système expert (E) est programmé pour interroger au moins la vitesse de la machine à tisser et/ou la largeur de tissage pour la prise en compte interne lors de la commande de freinage.
